# EUROPÄISCHE PATENTSCHRIFT

(11) **EP 3 965 954 B1**
(45) Veröffentlichungstag und Bekanntmachung des Hinweises auf die Patenterteilung: **02.08.2023**
(21) Anmeldenummer: 20725138.0
(22) Anmeldetag: 06.05.2020
(51) Int. Cl.: B05B 13/02, B05B 13/06, B24C 1/08, B24C 3/22, B24C 3/18

(54) **WERKSTÜCKANTRIEB UND ENTZUNDERUNGSVORRICHTUNG MIT WERKSTÜCKANTRIEB**
WORKPIECE DRIVE AND DESCALING DEVICE HAVING A WORKPIECE DRIVE
ENTRAÎNEMENT DE PIÈCE ET DISPOSITIF DE DÉCALAMINAGE COMPORTANT UN ENTRAÎNEMENT DE PIÈCE

(30) Priorität: 06.05.2019 DE 102019111723
(43) Veröffentlichungstag der Anmeldung: 16.03.2022
(73) Patentinhaber: Hauhinco Maschinenfabrik G. Hausherr, Jochums GmbH & Co. KG, 45549 Sprockhövel (DE); WENDT MASCHINENBAU GMBH & CO. KG, 49124 Georgsmarienhütte (DE)
(72) Erfinder: HERTEL, Udo, 58239 Schwerte (DE)
(74) Vertreter: Gesthuysen Patentanwälte
(86) Internationale Anmeldenummer: PCT/EP2020/062626
(87) Internationale Veröffentlichungsnummer: WO 2020/225327

(56) Entgegenhaltungen:
- EP-A1- 2 561 960
- CN-B- 102 764 778
- CN-Y- 201 186 303

## Beschreibung

Zum einen betrifft die Erfindung einen Werkstückantrieb zum Rotieren eines kreisrunden Werkstücks in einer Entzunderungsvorrichtung. Dabei weist der Werkstückantrieb einen Träger auf.

Zum anderen betrifft die Erfindung eine Entzunderungsvorrichtung für ein kreisrundes Werkstück. Dabei weist die Entzunderungsvorrichtung ein Gehäuse, einen solchen Werkstückantrieb und einen ersten Zunderwäscher auf. Der erste Zunderwäscher ist im Gehäuse angeordnet. Weiter ist das Gehäuse zur Aufnahme eines kreisrunden Werkstücks auf dem Werkstückantrieb ausgebildet.

Ein kreisrundes Werkstück weist jedenfalls eine erste Stirnfläche, eine zweite Stirnfläche, eine Außenmantelfläche und eine kreisrunde Außenkontur auf, wobei das Werkstück auf die kreisrunde Außenkontur aufgesetzt werden kann. Die kreisrunde Außenkontur ist eine Schnittlinie zwischen der Außenmantelfläche und der ersten Stirnfläche. Oftmals weist ein kreisrundes Werkstück auch noch eine Innenmantelfläche auf. Die Flächen sind mit Zunder bedeckt und für gewöhnlich ist die Temperatur so hoch, dass es glüht. Die hohe Temperatur wird für die weitere Verarbeitung des Werkstücks benötigt. Kreisrunde Werkstücke haben eine Masse von einigen Kilogramm bis einige Tonnen. Es sind insbesondere zylindrische und rotationssymmetrische Werkstücke, wie zum Beispiel Ringe, Radreifen und Scheiben.

Die CN 201 186 303 Y beschreibt eine Maschine zum Entzundern der Außen- und Innenflächen der Wände von Rohren. Ein Rohr wird dabei auf zwei Rollen abgelegt und von diesen rotiert. Die CN 102 764 778 B beschreibt ein System zum Entfernen von Zunder auf den Außen- und Innenflächen der Wände von Metallrohren mit großem Durchmesser. Das System umfasst einen Antrieb für eine spiralförmige Bewegung der Wand eines Metallrohrs. Die EP 2 561 960 A1 beschreibt eine Vorrichtung zum Sandstrahlen einer inneren Wand eines im Wesentlichen zylindrischen Objekts. Die Vorrichtung weist einen Rahmen auf, in welchem ein rotierbarer Tisch angeordnet ist. Der Tisch weist Mittel zum Befestigen eines solchen im Wesentlichen zylindrischen Objekts auf.

Ein aus dem Stand der Technik bekannter Werkstückantrieb weist einen Drehteller mit einer Drehachse auf. Der Drehteller ist auf dem Träger angeordnet und weist einen Antrieb zum Drehen des Drehtellers auf. Auf den Drehteller wird ein kreisrundes Werkstück mit einer Innenmantelfläche mit der ersten Stirnfläche aufgesetzt. Damit das auf dem Drehteller aufgesetzte kreisrunde Werkstück konzentrisch zur Drehachse ist, weist der Werkstückantrieb für gewöhnlich eine Führung auf. Die Führung ist zum Beispiel ein Dorn, der auf dem Drehteller konzentrisch zur Drehachse angeordert ist. Dieser Dorn zentriert das Werkstück beim Aufsetzen des Werkstücks auf den Drehteller zur Drehachse durch Führung der Innenmantelfläche.

Bei einer aus dem Stand der Technik bekannten Entzunderungsvorrichtung mit einem solchen Werkstückantrieb rotiert der Werkstückantrieb den Drehteller mit einem heißen Werkstück, während der erste Zunderwäscher eine Fläche des Werkstücks entzundert. Das Entzundern eines heißen Werkstücks erfolgt für gewöhnlich mit Wasser unter hohem Druck, welches auf das Werkstück gestrahlt wird. Im Wesentlichen wird der Zunder auf dem Werkstück durch den Impuls des auftreffenden Wassers von der Fläche abgeschlagen und abgespült. Dabei können nur freie Flächen des Werkstücks entzundert werden. Das Gehäuse umgibt das Werkstück, den ersten Zunderwäscher und den Drehteller, sodass das Wasser und der abgeschlagene Zunder jedenfalls keine Gefahr für die Umgebung der Entzunderungsvorrichtung darstellen und zumindest ein wesentlicher Teil des flüssigen Wassers und des Zunders nicht aus dem Gehäuse gelangt.

Da das Werkstück mit der ersten Stirnfläche auf dem Drehteller aufsitzt und für gewöhnlich die Führung eine weitere Fläche des Werkstücks verdeckt, muss das Werkstück zum Entzundern von allen Flächen zumindest ein Mal umgesetzt werden. Verdeckte Flächen, wie zum Beispiel die durch den Drehteller verdeckte erste Stirnfläche, sind für Zunderwäscher nicht zugänglich. Demnach können nicht alle Flächen eines Werkstücks, also die erste und zweite Stirnfläche, die Innenmantel- und die Außenmantelfläche in einem einzigen Arbeitsschritt entzundert werden, da ein Arbeitsschritt durch ein Umsetzen beendet wird.

Das Umsetzen eines Werkstücks in der Entzunderungsvorrichtung erfordert zum einen eine geeignete Umsetzvorrichtung und kostet zum anderen Zeit. Entwicklung und Herstellung einer Umsetzvorrichtung kosten Zeit und Geld. Darüber hinaus kühlt das Werkstück in der Zeit, die ein Umsetzen benötigt, weiter ab. Ein Abkühlen des Werkstücks ist unerwünscht, da nur ein ausreichend heißes Werkstück verarbeitet werden kann. Hinzu kommt, dass das Werkstück durch das Aufsitzen auf dem Drehteller auch abgekühlt wird.

Aufgabe der vorliegenden Erfindung ist eine Überwindung oder zumindest Abmilderung der dargelegten Nachteile.

Die Aufgabe ist durch einen Werkstückantrieb gemäß Patentanspruch 1 gelöst. Dieser Werkstückantrieb weist mindestens drei Tragrollenmodule auf. Jedes der Tragrollenmodule weist eine Lagerung und eine Tragrolle für ein kreisrundes Werkstück auf. Die Tragrolle weist eine Längsachse, eine Mantelfläche und einen Radius zwischen der Längsachse und der Mantelfläche auf. Der Radius nimmt in einer Längsrichtung entlang der Längsachse ab.Die Lagerung lagert die Tragrolle drehbar um die Längsachse. Jedes der Tragrollenmodule weist einen Antrieb auf und der Antrieb ist ausgebildet, die Tragrolle um die Längsachse zu drehen.

Die Lagerungen sind derart auf dem Träger angeordnet, sodass die Längsachsen einen Schnittpunkt haben, sodass die Längsrichtungen auf den Schnittpunkt gerichtet sind und sodass die Mantelflächen für ein auf die Tragrollen aufgelegtes Werkstück eine kegelförmige Aufnahme mit einer Aufnahmeachse bilden, wobei die Aufnahmeachse im Wesentlichen parallel zum Erdschwerefeldvektor ausgerichtet ist.

Der Werkstückantrieb ist zum Aufsetzen eines kreisrunden Werkstücks auf den mindestens drei Tragrollen ausgebildet. Jeder der Antriebe weist einen Motor zum Drehen der Tragrollen auf. Die Antriebe sind ausgebildet, die Tragrollen mit einer gleichen Drehzahl in einer gleichen Richtung zu drehen.

Die kegelförmige Aufnahme, die durch die Mantelflächen der Tragrollen für ein auf die Tragrollen aufgelegtes Werkstück gebildet ist, ist eine geometrische Fläche, welche durch die Mantelflächen der Tragrollen bestimmt ist. Die Fläche weist einen Mittelpunkt auf und steigt nach außen hin, also entgegen der Längsrichtung, entgegen dem Erdschwerefeldvektor an. Die Form der Mantelflächen der Tragrollen in Verbindung mit der Orientierung und Anordnung der Tragrollen zueinander bewirkt zunächst, dass ein auf die Tragrollen aufgesetztes kreisrundes Werkstück nur mit seiner kreisrunden Außenkontur in Kontakt mit den Tragrollen ist. Somit ist eine Kontaktfläche zwischen einem kreisrunden Werkstück und dem Werkstückantrieb im Vergleich zum Stand der Technik reduziert, wodurch das Abkühlen des Werkstücks ebenfalls reduziert ist. Weiter wird bewirkt, dass sich das Werkstück, wenn es exzentrisch zu einer durch den Schnittpunkt verlaufenden und parallel zum Erdschwerefeldvektor stehenden Zentrierachse aufgesetzt worden ist, beim Rotieren durch die sich drehenden Tragrollen zur Zentrierachse zentriert, sodass es schließlich konzentrisch um die Zentrierachse rotiert. Somit ist eine Führung wie im Stand der Technik nicht mehr erforderlich. Für gewöhnlich liegt der Mittelpunkt der kegelförmigen Aufnahme auf der Zentrierachse.

In einer Ausgestaltung des Werkstückantriebs ist vorgesehen, dass ein Aufnahmeöffnungswinkel der kegelförmigen Aufnahme größer als 160° und kleiner als 180° ist.

Die Aufgabe ist auch durch einen Werkstückantrieb gemäß Patentanspruch 3 gelöst. Dieser Werkstückantrieb weist mindestens drei Tragrollenmodule auf. Jedes der Tragrollenmodule weist eine Lagerung und eine Tragrolle für ein kreisrundes Werkstück auf. Die Tragrolle weist eine Längsachse, eine Mantelfläche und einen Radius zwischen der Längsachse und der Mantelfläche auf. Der Radius nimmt in einer Längsrichtung entlang der Längsachse ab. Die Lagerung lagert die Tragrolle drehbar um die Längsachse. Jedes der Tragrollenmodule weist einen Antrieb auf und der Antrieb ist ausgebildet, die Tragrolle um die Längsachse zu drehen.

Die Lagerungen sind derart auf dem Träger angeordnet, sodass die Längsachsen einen Schnittpunkt haben und in einer Ebene senkrecht zum Erdschwerefeldvektor liegen und sodass die Längsrichtungen auf den Schnittpunkt gerichtet sind.

Für den Werkstückantrieb gemäß Patentanspruch 3 gelten die Ausführungen zum Werkstückantrieb gemäß Patentanspruch 1 entsprechend.

Im Folgenden werden Ausgestaltungen der Werkstückantriebe gemäß der Patentansprüche 1 und 3 beschrieben.

In einer Ausgestaltung des Werkstückantriebs ist vorgesehen, dass die Lagerungen derart auf dem Träger angeordnet sind, sodass die Längsachsen radialsymmetrisch sind. Radialsymmetrie ist dann gegeben, wenn Winkel zwischen jeweils zwei benachbarten Längsachsen gleich sind. Die radialsymmetrische Anordnung der Längsachsen bewirkt die Zentrierung eines exzentrisch auf die Tragrollen aufgesetzten kreisrunden Werkstücks mit der geringsten Anzahl von Umdrehungen des Werkstücks durch den Werkstückantrieb.

In einer weiteren Ausgestaltung ist vorgesehen, dass mindestens eine der Mantelflächen kegelförmig ist. Wenn die Mantelfläche einer Tragrolle kegelförmig ist, dann ist die Tragrolle ein gerader Kegel oder Kegelstumpf. Vorzugsweise weist der Kegel oder Kegelstumpf einen Kegelöffnungswinkel größer als 0° und kleiner als 60° auf. Dabei ist der Kegelöffnungswinkel derart zu wählen, dass die Kegelform der kegelförmigen Aufnahme erhalten bleibt. Bei sehr kleinen Kegelöffnungswinkeln im genannten Bereich sind die Tragrollen praktisch Zylinder. Bei einem Kegel oder Kegelstumpf als Tragrolle nimmt der Radius in Längsrichtung entlang der Längsachse proportional zu einer Strecke auf der Längsachse ab. Kegel oder Kegelstümpfe bieten sich als Tragrollen an, da diese im Vergleich zu anderen Mantelflächen mit Radien, die nicht proportional zu einer Strecke auf der Längsachse abnehmen, einfacher herzustellen sind.

Die Lagerung eines Tragrollenmoduls kann auf einer Innenseite und/oder Außenseite des Werkstückantriebs angeordnet sein. Die Innenseite ist dabei auf der Seite der Tragrolle des Tragrollenmoduls, auf welcher der Schnittpunkt der Längsachsen der Tragrollen liegt, wohingegen die Außenseite auf der anderen Seite der Tragrolle ist.

In einer weiteren Ausgestaltung ist vorgesehen, dass mindestens bei einem der Tragrollenmodule die Lagerung nur auf einer Seite der Tragrolle in Bezug auf die Längsachse ist. Diese einseitige Lagerung einer Tragrolle entweder auf der Innen- oder Außenseite bewirkt, dass die Tragrolle einfacher aus- und einzubauen ist, als bei einer beidseitigen Lagerung. Da Tragrollen bei Gebrauch verschleißen, werden durch die einseitige Lagerung Wartungskosten und Stillstandszeiten reduziert.

In einer Weiterbildung der vorstehenden Ausgestaltung ist vorgesehen, dass die Tragrolle zwischen der Lagerung und dem Schnittpunkt angeordnet ist. Somit ist die Lagerung der Tragrolle auf der Außenseite. Durch die Anordnung der Lagerung auf der Außenseite ist die Lagerung einfacher zugänglich, als wenn sie auf der Innenseite wäre. Somit ist die Wartung der Lagerung vereinfacht. Vorzugsweise sind alle Lagerungen auf der Außenseite. Denn dann ist die Innenseite frei. Die freie Innenseite ermöglicht einen freien Zugang zur Innenmantelfläche eines auf den Werkstückantrieb gesetzten kreisrunden Werkstücks.

Die Aufgabe ist auch durch eine Entzunderungsvorrichtung gemäß Patentanspruch 8 gelöst. Diese Entzunderungsvorrichtung weist einen der zuvor beschriebenen Werkstückantriebe auf. Weiter weist sie neben dem ersten noch einen zweiten und dritten Zunderwäscher auf. Der erste Zunderwäscher ist am Träger zur Bestrahlung der Außenmantelfläche, der zweite Zunderwäscher am Träger zwischen zwei benachbarten Tragrollen zur Bestrahlung der ersten Stirnfläche und der dritte Zunderwäscher am Träger zur Bestrahlung der zweiten Stirnfläche mit einem flüssigen Medium, vorzugsweise Wasser, angeordnet. Die Tragrollen, der erste, zweite und dritte Zunderwäscher sind im Gehäuse angeordnet, sodass das Medium und abgeschlagener Zunder jedenfalls keine Gefahr für die Umgebung der Entzunderungsvorrichtung darstellen und zumindest ein wesentlicher Teil des flüssigen Mediums und des Zunders nicht aus dem Gehäuse gelangt.

Ein kreisrundes Werkstück, welches mit seiner kreisrunden Außenkontur im Gehäuse auf die Tragrollen ausgesetzt ist, wird im Betrieb der Entzunderungsvorrichtung durch den Werkstückantrieb um die Zentrierachse rotiert und im Vergleich zum Stand der Technik nicht nur auf einer Fläche, sondern auf mindestens drei Flächen, nämlich der Außenmantel-, der ersten Stirn- und der zweiten Stirnfläche, mit einem unter hohem Druck stehende Medium zum Entzundern bestrahlt. Somit wird in einem Arbeitsschritt nicht eine Fläche, sondern werden drei Flächen entzundert. Im Gegensatz zum Stand der Technik ermöglicht der Werkstückantrieb insbesondere die Anordnung eines Zunderwäschers zum Entzundern der ersten Stirnfläche.

In einer Ausgestaltung der Entzunderungsvorrichtung ist vorgesehen, dass die Entzunderungsvorrichtung einen vierten Zunderwäscher aufweist, dass der vierte Zunderwäscher am Träger zur Bestrahlung der Innenmantelfläche mit dem Medium angeordnet ist. Die vier Zunderwäschen ermöglichen ein Entzundern von allen Flächen eines kreisrunden Werkstücks in nur einem einzigen Arbeitsschritt. Ein Umsetzen des Werkstücks, um eine verdeckte Fläche des Werkstücks zu entzundern, ist nicht mehr erforderlich. Folglich wird keine Umsetzvorrichtung benötigt und ist der Zeitbedarf zum Entzundem im Vergleich zum Stand der Technik reduziert. Der reduzierte Zeitbedarf führt zu einer geringeren Abkühlung des Werkstücks.

In einer Weiterbildung der vorstehenden Ausgestaltung ist vorgesehen, dass der vierte Zunderwäscher als Lanze ausgebildet ist. Die Ausbildung des vierten Zunderwäschers als Lanze ermöglicht ein einfaches Ein- und Ausfahren des Zunderwäschers in die Innenmantelfläche eines auf den Tragrollen im Gehäuse angeordneten kreisrunden Werkstücks. Die Möglichkeit, den vierten Zunderwäscher in die Innenmantelfläche ein- und auszufahren erleichtert das Aufsetzen eines kreisrunden Werkstücks auf die Tragrollen und das Entnehmen dieses.

In einer besonders bevorzugten Ausgestaltung ist vorgesehen, dass die Lagerungen der Tragrollenmodule auf der Außenseite sind. Dann ist die Innenseite frei, wodurch auch der Zugang zur Innenmantelfläche eines kreisrunden Werkstücks frei ist. Bei dieser Ausgestaltung bietet sich auch die Verwendung eines als Lanze ausgebildeten vierten Zunderwäschers an, da dieser ungehindert durch die Innenmantelfläche bewegbar ist.

In Einzelnen ist eine Vielzahl von Möglichkeiten gegeben, den Werkstückantrieb und die Entzunderungsvorrichtung auszugestalten und weiterzubilden. Dazu wird verwiesen sowohl auf die den unabhängigen Patentansprüchen nachgeordneten Patentansprüche als auch auf die nachfolgende Beschreibung eines bevorzugten Ausführungsbeispiels einer Entzunderungsvorrichtung und von zwei Ausführungsbeispielen eines Werkstückantriebs. In der Zeichnung zeigt
- Fig. 1: ein Ausführungsbeispiel einer Entzunderungsvorrichtung in einer Ansicht mit Gehäuse mit einem ersten Ausführungsbeispiel eines Werkstückantriebs,
- Fig. 2: das Ausführungsbeispiel in Ansicht ohne Gehäuse,
- Fig. 3: das Ausführungsbeispiel in einer geschnittenen Vorderansicht,
- Fig. 4: das Ausführungsbeispiel in einer Aufsicht,
- Fig. 5: eine Tragrolle des Ausführungsbeispiels,
- Fig. 6: ein Ausführungsbeispiel eines kreisrunden Werkstücks,
- Fig. 7: eine geschnittene Vorderansicht des Werkstückantriebs,
- Fig. 8: eine kegelförmige Aufnahme des Werkstückantriebs und
- Fig. 9: eine geschnittene Vorderansicht eines zweiten Ausführungsbeispiels eines Werkstückantriebs.

Fig. 1 bis 5 zeigen ein Ausführungsbeispiel einer Entzunderungsvorrichtung 1 für kreisrunde Werkstücke. Sie weist ein Gehäuse 2, ein erstes Ausführungsbeispiel eines Werkstückantriebs 3 zum Rotieren eines kreisrunden Werkstücks, einen ersten Zunderwäscher 4, einen zweiten Zunderwäscher 5, einen dritten Zunderwäscher 6 und einen vierten Zunderwäscher 7 auf. Dabei ist der vierte Zunderwäscher 7 als Lanze ausgebildet.

Der Werkstückantrieb 3 weist einen Träger 8 und drei Tragrollenmodule 9 auf. Jedes der Tragrollenmodule 9 weist eine Lagerung 10 und eine Tragrolle 11 für ein kreisrundes Werkstück auf. Die Tragrolle 11 weist eine Längsachse 12, eine Mantelfläche 13 und einen Radius 14 zwischen der Längsachse 12 und der Mantelfläche 13 auf. Der Radius 14 nimmt in einer Längsrichtung 15 entlang der Längsachse 12 ab. Die Mantelfläche 13 der Tragrolle 11 ist kegelförmig, weshalb die Tragrolle 11 ein Kegelstumpf ist. Folglich nimmt der Radius 14 in Längsrichtung 15 entlang der Längsachse 12 proportional zu einer Strecke auf der Längsachse 12 ab. Ein Kegelöffnungswinkel 30 der Tragrollen 11 beträgt 15°. Kegelstümpfe als Tragrollen 11 sind vorteilhaft, die sie einfach herzustellen sind. Die Lagerung 10 lagert die Tragrolle 11 drehbar um die Längsachse 12. Jedes der Tragrollenmodule 9 weist einen Antrieb 16 mit einem Motor 17 auf und der Antrieb 16 ist ausgebildet, die Tragrolle 11 um die Längsachse 12 zu drehen. Die Antriebe 16 sind ausgebildet, die Tragrollen 11 mit einer gleichen Drehzahl in einer gleichen Richtung zu drehen. Die Lagerungen 9 sind derart auf dem Träger 8 angeordnet, sodass die Längsachsen 12 einen Schnittpunkt 18 haben, in einer Ebene 19 senkrecht zum Erdschwerefeldvektor g liegen und radialsymmetrisch sind und sodass die Längsrichtungen 15 auf den Schnittpunkt 18 gerichtet sind.

Die Lagerungen 10 sind nur auf einer Seite der Tragrollen 11 in Bezug auf die Längsachsen 12 angeordnet, und zwar sind die Tragrollen 11 zwischen den Lagerungen 10 und dem Schnittpunkt 18 angeordnet. Somit sind die Lagerungen 10 auf der Außenseite und nicht auf der Innenseite. Die Innenseite ist dabei auf der Seite der Tragrollen 11, auf welcher der Schnittpunkt 18 der Längsachsen 12 liegt, wohingegen die Außenseite auf der anderen Seite der Tragrollen 11 ist. Die nur einseitigen Lagerungen 10 der Tragrollen 11 auf der Außenseite bewirken, dass die Tragrollen 11 einfach aus- und einzubauen sind. Da Tragrollen 11 bei Gebrauch verschleißen, werden durch die einseitigen Lagerungen 10 Wartungskosten und Stillstandszeiten reduziert. Durch die Anordnung der Lagerungen 10 auf der Außenseite sind die Lagerungen 10 einfacher zugänglich, als wenn sie auf der Innenseite wären. Somit ist die Wartung der Lagerungen 10 vereinfacht.

Fig. 6 zeigt ein kreisrundes Werkstück 20 in Form eines rotationssymmetrischen Werkstücks für den Werkstückantrieb 3 und für die Entzunderungsvorrichtung 1. Es weist eine erste Stirnfläche 21, eine zweite Stirnfläche 22, eine Außenmantelfläche 23, eine Innenmantelfläche 24 und eine kreisrunde Außenkontur 25 auf. Die kreisrunde Außenkontur 25 ist eine Schnittlinie zwischen der Außenmantelfläche 23 und der ersten Stirnfläche 21. Das Werkstück ist glühend heiß und alle Flächen sind mit Zunder bedeckt.

Die Form der Mantelflächen 13 der Tragrollen 11 in Verbindung mit der Orientierung und Anordnung der Tragrollen 11 zueinander bewirkt zum einen, dass das auf die Tragrollen 11 aufgesetzte glühend heiße und auf allen Flächen mit Zunder bedeckte kreisrunde Werkstück 20 nur mit seiner kreisrunden Außenkontur 25 in Kontakt mit den Tragrollen 11 ist. Somit ist eine Kontaktfläche zwischen dem kreisrunden Werkstück 20 und dem Werkstückantrieb 3 im Vergleich zum Stand der Technik reduziert, wodurch das Abkühlen des Werkstücks 20 ebenfalls reduziert ist. Zum anderen wird bewirkt, dass sich das Werkstück 20, wenn es zuvor exzentrisch zu einer durch den Schnittpunkt 18 verlaufenden und senkrecht zur Ebene 19 stehenden Zentrierachse 26 aufgesetzt worden ist, beim Rotieren durch die sich drehenden Tragrollen 11 zur Zentrierachse 26 zentriert, sodass es schließlich konzentrisch um die Zentrierachse 26 rotiert. Die radialsymmetrische Anordnung der Längsachsen 12 bewirkt eine Zentrierung des exzentrisch auf die Tragrollen 11 aufgesetzten kreisrunden Werkstücks 20 mit der geringsten Anzahl von Umdrehungen des Werkstücks 20 durch den Werkstückantrieb 3.

Der erste Zunderwäscher 4 ist am Träger 8 zur Bestrahlung der Außenmantelfläche 23, der zweite Zunderwäscher 5 am Träger 8 zwischen zwei benachbarten Tragrollen 11 zur Bestrahlung der ersten Stirnfläche 21, der dritte Zunderwäscher 6 am Träger 8 zur Bestrahlung der zweiten Stirnfläche 22 und der vierte Zunderwäscher 7 am Träger 8 zur Bestrahlung der Innenmantelfläche 24 mit Wasser unter Hochdruck angeordnet. Die vier Zunderwäschen 4, 5 ,6, 7 ermöglichen ein Entzundern von allen Flächen 21, 22, 23, 24 des kreisrunden Werkstücks 20 in nur einem einzigen Arbeitsschritt. Ein Umsetzen des Werkstücks 20 ist nicht mehr erforderlich, wodurch der Zeitbedarf zum Entzundern im Vergleich zum Stand der Technik reduziert ist. Der reduzierte Zeitbedarf führt zu einer geringeren Abkühlung des Werkstücks.

Die Tragrollen 11, und die vier Zunderwäscher 4, 5, 6, 7 sind im Gehäuse 2 angeordnet, sodass das Wasser und abgeschlagener Zunder jedenfalls keine Gefahr für die Umgebung der Entzunderungsvorrichtung 1 darstellen und zumindest ein wesentlicher Teil des Wassers und des Zunders nicht aus dem Gehäuse 2 gelangt.

Die Ausbildung des vierten Zunderwäschers 7 als Lanze ermöglicht ein einfaches Ein- und Ausfahren des vierten Zunderwäschers 7 in die Innenmantelfläche 24 des auf den Tragrollen 11 im Gehäuse 2 angeordneten kreisrunden Werkstücks 20. Die Möglichkeit, den vierten Zunderwäscher 7 in die Innenmantelfläche 24 ein- und auszufahren erleichtert das Aufsetzen des kreisrunden Werkstücks 20 auf die Tragrollen 11 und das Entnehmen dieses.

Fig. 7 zeigt den Werkstückantrieb 3 in einer geschnittenen Vorderansicht. In dieser sind zwei der drei Tragrollen 11 und ein auf die Tragrollen 11 aufgelegtes Werkstück 20 sichtbar. Das Werkstück 20 berührt mit der Außenkontur 25 die Mantelflächen 13 der Tragrollen 11. Die Längsachsen 12 haben den Schnittpunkt 18 und die Längsrichtungen 15 sind auf den Schnittpunkt 18 gerichtet. Die Längsachsen 12 liegen in der Ebene 19. Die Radien 14 nehmen in den Längsrichtungen 15 entlang den Längsachsen 12 ab. Eine kegelförmige Aufnahme 27 mit einer Aufnahmeachse 28 wird durch die Mantelflächen 13 für das Werkstück 20 gebildet. Die kegelförmige Aufnahme 27 ist eine geometrische Fläche 31, welche durch die Mantelflächen 13 der Tragrollen 11 bestimmt ist. Die Fläche 31 weist einen Mittelpunkt 32 auf und steigt nach außen hin, also entgegen den Längsrichtungen 15, entgegen dem Erdschwerefeldvektor g an. Die Aufnahmeachse 28 ist im Wesentlichen parallel zum Erdschwerefeldvektor g. Für gewöhnlich, so auch hier, fällt die Aufnahmeachse 28 mit der Zentrierachse 26 zusammen.

Fig. 8 zeigt die kegelförmige Aufnahme 27 in einer perspektivischen Darstellung von schräg oben. Der Aufnahmeöffnungswinkel beträgt 170° und ist zur besseren Kenntlichkeit übertrieben dargestellt.

Fig. 9 zeigt ein zweites Ausführungsbeispiel eines Werkstückantriebs 3 der Entzunderungsvorrichtung 1 für kreisrunde Werkstücke 20 in einer geschnittenen Vorderansicht. Abgesehen von den folgenden Ausführungen gelten die Ausführungen in Bezug auf das erste auch für das zweite Ausführungsbeispiel entsprechend. In Fig. 9 sind zwei der drei Tragrollen 11 und ein auf die Tragrollen 11 aufgelegtes Werkstück 20 sichtbar. Das Werkstück 20 berührt mit der Außenkontur 25 die Mantelflächen 13 der Tragrollen 11. Die Längsachsen 12 haben den Schnittpunkt 18 und die Längsrichtungen 15 sind auf den Schnittpunkt 18 gerichtet. Die Längsachsen 12 liegen im zweiten Ausführungsbeispiel im Gegensatz zum ersten Ausführungsbeispiel nicht in einer Ebene. Die Radien 14 nehmen in den Längsrichtungen 15 entlang den Längsachsen 12 ab. Eine kegelförmige Aufnahme 27 mit einer Aufnahmeachse 28 wird auch hier durch die Mantelflächen 13 für das Werkstück 20 gebildet. Die kegelförmige Aufnahme 27 ist eine geometrische Fläche 31, welche durch die Mantelflächen 13 der Tragrollen 11 bestimmt ist. Die Fläche 31 weist einen Mittelpunkt 32 auf und steigt nach außen hin, also entgegen den Längsrichtungen 15, entgegen dem Erdschwerefeldvektor g an. Die Aufnahmeachse 28 ist im Wesentlichen parallel zum Erdschwerefeldvektor g. Für gewöhnlich, so auch hier, fällt die Aufnahmeachse 28 mit der Zentrierachse 26 zusammen.

### Bezugszeichen

- 1: Entzunderungsvorrichtung
- 2: Gehäuse
- 3: Werkstückantrieb
- 4: erster Zunderwäscher
- 5: zweiter Zunderwäscher
- 6: dritter Zunderwäscher
- 7: vierter Zunderwäscher
- 8: Träger
- 9: Tragrollenmodul
- 10: Lagerung
- 11: Tragrolle
- 12: Längsachse
- 13: Mantelfläche
- 14: Radius
- 15: Längsrichtung
- 16: Antrieb
- 17: Motor
- 18: Schnittpunkt
- 19: Ebene
- 20: Werkstück
- 21: erste Stirnfläche
- 22: zweite Stirnfläche
- 23: Außenmantelfläche
- 24: Innenmantelfläche
- 25: Außenkontur
- 26: Zentrierachse
- 27: kegelförmige Aufnahme
- 28: Aufnahmeachse
- 29: Aufnahmeöffnungswinkel
- 30: Kegelöffnungswinkel
- 31: geometrische Fläche
- 32: Mittelpunkt

## Patentansprüche

1. Werkstückantrieb (3) zum Rotieren eines kreisrunden Werkstücks (20) in einer Entzunderungsvorrichtung (1),
wobei der Werkstückantrieb (3) einen Träger (8) aufweist,
**dadurch gekennzeichnet,**
**dass** der Werkstückantrieb (3) mindestens drei Tragrollenmodule (9) aufweist,
**dass** jedes der Tragrollenmodule (9) eine Lagerung (10) und eine Tragrolle (11) für das kreisrundes Werkstück (20) aufweist, wobei die Tragrolle (11) eine Längsachse (12), eine Mantelfläche (13) und einen Radius (14) zwischen der Längsachse (12) und der Mantelfläche (13) aufweist und der Radius (14) in einer Längsrichtung (15) entlang der Längsachse (12) abnimmt und wobei die Lagerung (10) die Tragrolle (11) drehbar um die Längsachse (12) lagert,
**dass** jedes der Tragrollenmodule (9) einen Antrieb (16) aufweist und der Antrieb (16) ausgebildet ist, die Tragrolle (11) um die Längsachse (12) zu drehen und
**dass** die Lagerungen (10) derart auf dem Träger (8) angeordnet sind, sodass die Längsachsen (12) einen Schnittpunkt (18) haben, sodass die Längsrichtungen (15) auf den Schnittpunkt (18) gerichtet sind und sodass die Mantelflächen (13) für ein auf die Tragrollen (11) aufgelegtes Werkstück (20) eine kegelförmige Aufnahme (27) mit einer Aufnahmeachse (28) bilden, wobei die Aufnahmeachse (28) im Wesentlichen parallel zum Erdschwerefeldvektor (g) ausgerichtet ist.

2. Werkstückantrieb nach Anspruch 1, **dadurch gekennzeichnet, dass** ein Aufnahmeöffnungswinkel (90) der kegelförmigen Aufnahme größer als 160° und kleiner als 180° ist.

3. Werkstückantrieb (3) zum Rotieren eines kreisrunden Werkstücks (20) in einer Entzunderungsvorrichtung (1),
wobei der Werkstückantrieb (3) einen Träger (8) aufweist,
**dadurch gekennzeichnet,**
**dass** der Werkstückantrieb (3) mindestens drei Tragrollenmodule (9) aufweist,
**dass** jedes der Tragrollenmodule (9) eine Lagerung (10) und eine Tragrolle (11) für das kreisrundes Werkstück (20) aufweist, wobei die Tragrolle (11) eine Längsachse (12), eine Mantelfläche (13) und einen Radius (14) zwischen der Längsachse (12) und der Mantelfläche (13) aufweist und der Radius (14) in einer Längsrichtung (15) entlang der Längsachse (12) abnimmt und wobei die Lagerung (10) die Tragrolle (11) drehbar um die Längsachse (12) lagert,
**dass** jedes der Tragrollenmodule (9) einen Antrieb (16) aufweist und der Antrieb (16) ausgebildet ist, die Tragrolle (11) um die Längsachse (12) zu drehen und
**dass** die Lagerungen (10) derart auf dem Träger (8) angeordnet sind, sodass die Längsachsen (12) einen Schnittpunkt (18) haben und in einer Ebene (19) senkrecht zum Erdschwerefeldvektor (g) liegen und sodass die Längsrichtungen (15) auf den Schnittpunkt (18) gerichtet sind.

4. Werkstückantrieb (3) nach einem der Ansprüche 1 bis 3, **dadurch gekennzeichnet, dass** die Lagerungen (10) derart auf dem Träger (8) angeordnet sind, sodass die Längsachsen (12) radialsymmetrisch sind.

5. Werkstückantrieb (3) nach einem der Ansprüche 1 bis 4, **dadurch gekennzeichnet, dass** mindestens eine der Mantelflächen (13) kegelförmig ist, vorzugsweise einen Kegelöffnungswinkel (30) größer als 0° und kleiner als 60° aufweist.

6. Werkstückantrieb (3) nach einem der Ansprüche 1 bis 5, **dadurch gekennzeichnet, dass** mindestens bei einem der Tragrollenmodule (9) die Lagerung (10) nur auf einer Seite der Tragrolle (11) in Bezug auf die Längsachse (12) ist.

7. Werkstückantrieb (3) nach Anspruch 6, **dadurch gekennzeichnet, dass** die Tragrolle (11) zwischen der Lagerung (10) und dem Schnittpunkt (18) angeordnet ist.

8. Entzunderungsvorrichtung (1) für ein kreisrundes Werkstück (20), wobei die Entzunderungsvorrichtung (1) ein Gehäuse (2), einen Werkstückantrieb (3) zum Rotieren des kreisrunden Werkstücks (20) und einen ersten Zunderwäscher (4) aufweist,
wobei der erste Zunderwäscher (4) im Gehäuse (2) angeordnet ist und wobei das Gehäuse (2) zur Aufnahme des kreisrunden Werkstücks (20) mit einer ersten Stirnfläche (21), einer zweiten Stirnfläche (22), einer Außenmantelfläche (23) und einer Innenmantelfläche (24) auf dem Werkstückantrieb (3) ausgebildet ist,
**dadurch gekennzeichnet,**
**dass** der Werkstückantrieb (3) nach einem der Ansprüche 1 bis 7 ausgebildet ist,
**dass** die Entzunderungsvorrichtung (1) einen zweiten Zunderwäscher (5) und einen dritten Zunderwäscher (6) aufweist,
**dass** der erste Zunderwäscher (4) am Träger (8) zur Bestrahlung der Außenmantelfläche (23), der zweite Zunderwäscher (5) am Träger (8) zwischen zwei benachbarten Tragrollen (11) zur Bestrahlung der ersten Stirnfläche (21) und der dritte Zunderwäscher (6) am Träger (8) zur Bestrahlung der zweiten Stirnfläche (22) mit einem flüssigen Medium angeordnet ist und dass die Tragrollen (11), der zweite Zunderwäscher (5) und der dritte Zunderwäscher (6) im Gehäuse (2) angeordnet sind.

9. Entzunderungsvorrichtung (1) nach Anspruch 8, **dadurch gekennzeichnet, dass** die Entzunderungsvorrichtung (1) einen vierten Zunderwäscher (7) aufweist, dass der vierte Zunderwäscher (7) am Träger (8) zur Bestrahlung der Innenmantelfläche (24) mit dem Medium angeordnet ist.

10. Entzunderungsvorrichtung (1) nach Anspruch 9, **dadurch gekennzeichnet, dass** der vierte Zunderwäscher (7) als Lanze ausgebildet ist.

## Claims

1. Workpiece drive (3) for rotating a circular workpiece (20) in a descaling device (1),
wherein the workpiece drive (3) has a support (8),
**characterized in**
**that** the workpiece drive (3) has at least three support roller modules (9),
**that** each of the support roller modules (9) has a bearing (10) and a support roller (11) for the circular workpiece (20), wherein the support roller (11) has a longitudinal axis (12), a lateral surface (13) and a radius (14) between the longitudinal axis (12) and the lateral surface (13) and the radius (14) decreases in a longitudinal direction (15) along the longitudinal axis (12), and wherein the bearing (10) supports the support roller (11) rotatably about the longitudinal axis (12),
**that** each of the support roller modules (9) comprises a drive (16) and the drive (16) is designed to rotate the support roller (11) about the longitudinal axis (12), and
**that** the bearings (10) are arranged on the support (8) in such a way that the longitudinal axes (12) have a point of intersection (18), so that the longitudinal directions (15) are directed towards the point of intersection (18) and so that the lateral surfaces (13) for a workpiece (20) placed on the support rollers (11) form a conical receptacle (27) with a receptacle axis (28), wherein the receptacle axis (28) is oriented substantially parallel to the earth gravity field vector (g).

2. Workpiece drive according to claim 1, **characterized in that** a receptacle opening angle (90) of the conical receptacle is greater than 160° and less than 180°.

3. Workpiece drive (3) for rotating a circular workpiece (20) in a descaling device (1),
wherein the workpiece drive (3) has a support (8),
**characterized in**
**that** the workpiece drive (3) has at least three support roller modules (9),
**that** each of the support roller modules (9) has a bearing (10) and a support roller (11) for the circular workpiece (20), wherein the support roller (11) has a longitudinal axis (12), a lateral surface (13) and a radius (14) between the longitudinal axis (12) and the lateral surface (13), and the radius (14) decreases in a longitudinal direction (15) along the longitudinal axis (12), and wherein the bearing (10) supports the support roller (11) rotatably about the longitudinal axis (12),
**that** each of the support roller modules (9) has a drive (16) and the drive (16) is designed to rotate the support roller (11) about the longitudinal axis (12), and
**that** the bearings (10) are arranged on the support (8) in such a way that the longitudinal axes (12) have a point of intersection (18) and lie in a plane (19) perpendicular to the earth gravity field vector (g) and in such a way that the longitudinal directions (15) are directed towards the point of intersection (18).

4. Workpiece drive (3) according to any one of claims 1 to 3, **characterized in that** the bearings (10) are arranged on the support (8) in such a way that the longitudinal axes (12) are radially symmetrical.

5. Workpiece drive (3) according to any one of claims 1 to 4, **characterized in that** at least one of the lateral surfaces (13) is cone-shaped, preferably having a cone opening angle (30) greater than 0° and less than 60°.

6. Workpiece drive (3) according to any one of claims 1 to 5, **characterized in that** at least in one of the support roller modules (9), the bearing (10) is only on one side of the support roller (11) with respect to the longitudinal axis (12).

7. Workpiece drive (3) according to claim 6, **characterized in that** the support roller (11) is arranged between the bearing (10) and the intersection (18).

8. Descaling device (1) for a circular workpiece (20),
wherein the descaling device (1) comprises a housing (2), a workpiece drive (3) for rotating the circular workpiece (20) and a first scale washer (4),
wherein the first scale washer (4) is arranged in the housing (2), and
wherein the housing (2) for receiving the circular workpiece (20) is designed with a first end surface (21), a second end surface (22), an outer lateral surface (23) and an inner lateral surface (24) on the workpiece drive (3),
**characterized in**
**that** the workpiece drive (3) is designed according to any one of claims 1 to 7,
**that** the descaling device (1) comprises a second scale washer (5) and a third scale washer (6),
**that** the first scale washer (4) is arranged on the support (8) for irradiating the outer lateral surface (23), the second scale washer (5) is arranged on the support (8) between two adjacent support rollers (11) for irradiating the first end surface (21), and the third scale washer (6) is arranged on the support (8) for irradiating the second end surface (22) with a liquid medium, and
**that** the support rollers (11), the second scale washer (5) and the third scale washer (6) are arranged in the housing (2).

9. Descaling device (1) according to claim 8, **characterized in that** the descaling device (1) comprises a fourth scale washer (7), that the fourth scale washer (7) is arranged on the support (8) for irradiating the inner lateral surface (24) with the medium.

10. Descaling device (1) according to claim 9, **characterized in that** the fourth scale washer (7) is designed as a lance.

## Revendications

1. Entraînement de pièce (3) servant à mettre en rotation une pièce circulaire (20) dans un dispositif de décalaminage (1),
l'entraînement de pièce (3) présentant un support (8), **caractérisé en ce que**
l'entraînement de pièce (3) présente au moins trois modules à galets porteurs (9),
**en ce que** chacun des modules à galets porteurs (9) présente un palier (10) et un galet porteur (11) pour la pièce circulaire (20), le galet porteur (11) présentant un axe longitudinal (12), une surface d'enveloppe (13) et un rayon (14) entre l'axe longitudinal (12) et la surface d'enveloppe (13) et le rayon (14) diminuant dans une direction longitudinale (15) le long de l'axe longitudinal (12) et le palier (10) supportant le galet porteur (11) de manière rotative autour de l'axe longitudinal (12),
**en ce que** chacun des modules à galets porteurs (9) présente un entraînement (16) et l'entraînement (16) est réalisé pour entraîner en rotation le galet porteur (11) autour de l'axe longitudinal (12) et
**en ce que** les paliers (10) sont disposés sur le support (8), de telle sorte que les axes longitudinaux (12) aient un point d'intersection (18), de telle sorte que les directions longitudinales (15) soient orientées vers le point d'intersection (18) et de telle sorte que les surfaces d'enveloppe (13) pour une pièce (20) placée sur les galets porteurs (11) forment un logement conique (27) doté d'un axe de logement (28), l'axe de logement (28) étant orienté sensiblement parallèlement au vecteur du champ de gravitation terrestre (g).

2. Entraînement de pièce selon la revendication 1, **caractérisé en ce qu'**un angle d'ouverture de logement (90) du logement conique est supérieur à 160° et inférieur à 180°.

3. Entraînement de pièce (3) servant à mettre en rotation une pièce circulaire (20) dans un dispositif de décalaminage (1),
l'entraînement de pièce (3) présentant un support (8), **caractérisé en ce que**
l'entraînement de pièce (3) présente au moins trois modules à galets porteurs (9),
**en ce que** chacun des modules à galets porteurs (9) présente un palier (10) et un galet porteur (11) pour la pièce circulaire (20), le galet porteur (11) présentant un axe longitudinal (12), une surface d'enveloppe (13) et un rayon (14) entre l'axe longitudinal (12) et la surface d'enveloppe (13) et le rayon (14) diminuant dans une direction longitudinale (15) le long de l'axe longitudinal (12) et le palier (10) supportant le galet porteur (11) de manière rotative autour de l'axe longitudinal (12),
**en ce que** chacun des modules à galets porteurs (9) présente un entraînement (16) et l'entraînement (16) est réalisé pour entraîner en rotation le galet porteur (11) autour de l'axe longitudinal (12) et
**en ce que** les paliers (10) sont disposés sur le support (8), de telle sorte que les axes longitudinaux (12) aient un point d'intersection (18) et soient situés dans un plan (19) perpendiculaire au vecteur du champ de gravitation terrestre (g) et de telle sorte que les directions longitudinales (15) soient orientées vers le point d'intersection (18).

4. Entraînement de pièce (3) selon l'une des revendications 1 à 3, **caractérisé en ce que** les paliers (10) sont disposés sur le support (8) de telle sorte que les axes longitudinaux (12) présentent une symétrie radiale.

5. Entraînement de pièce (3) selon l'une des revendications 1 à 4, **caractérisé en ce qu'**au moins l'une des surfaces d'enveloppe (13) est conique, de préférence présente un angle d'ouverture de cône (30) supérieur à 0° et inférieur à 60°.

6. Entraînement de pièce (3) selon l'une des revendications 1 à 5, **caractérisé en ce qu'**au moins dans l'un des modules à galets porteurs (9) le palier (10) n'est que sur un côté du galet porteur (11) par rapport à l'axe longitudinal (12).

7. Entraînement de pièce (3) selon la revendication 6, **caractérisé en ce que** le galet porteur (11) est disposé entre le palier (10) et le point d'intersection (18) .

8. Dispositif de décalaminage (1) pour une pièce circulaire (20),
le dispositif de décalaminage (1) présentant un boîtier (2), un entraînement de pièce (3) servant à mettre en rotation la pièce circulaire (20) et un premier laveur de calamine (4),
le premier laveur de calamine (4) étant disposé dans le boîtier (2) et
le boîtier (2) étant réalisé pour le logement de la pièce circulaire (20) par une première surface frontale (21), une deuxième surface frontale (22), une surface d'enveloppe extérieure (23) et une surface d'enveloppe intérieure (24) sur l'entraînement de pièce (3), **caractérisé en ce que**
l'entraînement de pièce (3) est réalisé selon l'une des revendications 1 à 7,
**en ce que** le dispositif de décalaminage (1) présente un deuxième laveur de calamine (5) et un troisième laveur de calamine (6),
**en ce que** le premier laveur de calamine (4) est disposé sur le support (8) pour l'exposition de la surface d'enveloppe extérieure (23) à un milieu liquide, le deuxième laveur de calamine (5) est disposé sur le support (8) entre deux galets porteurs (11) adjacents pour l'exposition de la première surface frontale (21) à un milieu liquide et le troisième laveur de calamine (6) est disposé sur le support (8) pour l'exposition de la deuxième surface frontale (22) à un milieu liquide et
**en ce que** les galets porteurs (11), le deuxième laveur de calamine (5) et le troisième laveur de calamine (6) sont disposés dans le boîtier (2).

9. Dispositif de décalaminage (1) selon la revendication 8, **caractérisé en ce que** le dispositif de décalaminage (1) présente un quatrième laveur de calamine (7), **en ce que** le quatrième laveur de calamine (7) est disposé sur le support (8) pour l'exposition de la surface d'enveloppe intérieure (24) au milieu.

10. Dispositif de décalaminage (1) selon la revendication 9, **caractérisé en ce que** le quatrième laveur de calamine (7) est réalisé sous forme de lance.
